# EUROPÄISCHE PATENTSCHRIFT

(11) **EP 0 586 864 B1**
(45) Veröffentlichungstag und Bekanntmachung des Hinweises auf die Patenterteilung: **21.05.1997**
(21) Anmeldenummer: 93112126.3
(22) Anmeldetag: 29.07.1993
(51) Int. Cl.: B01J 8/02, F28D 7/00, F28F 27/00, B01J 8/08, B01F 15/06

(54) **Verfahren und Vorrichtung zum Erhitzen von Schüttgut auf hohe Temperaturen**
Process and device for heating bulk goods to high temperature
Procédé et dispositif pour le réchauffage à haute température de produits en vrac

(30) Priorität: 20.08.1992 DE 4227541
(43) Veröffentlichungstag der Anmeldung: 16.03.1994
(73) Patentinhaber: GEBRÜDER LÖDIGE MASCHINENBAU GMBH, D-33050 Paderborn (DE)
(72) Erfinder: Juergens, Hans-Herman, Dipl.-Ing., D-33100 Paderborn (DE); Schmidt, Achim, Dipl.-Ing., D-33106 Paderborn (DE)
(74) Vertreter: Türk, Gille, Hrabal, Leifert

(56) Entgegenhaltungen:
- EP-A- 0 015 109
- EP-A- 0 094 448
- CH-A- 350 248
- FR-A- 2 144 282
- US-A- 4 058 905
- US-A- 4 872 954

## Beschreibung

Die vorliegende Erfindung betrifft ein Verfahren zum Erhitzen von Schüttgut auf hohe Temperaturen gemäß dem Oberbegriff des Patentanspruchs 1 und eine Vorrichtung zum Erhitzen von Schüttgut auf hohe Temperaturen gemäß dem Oberbegriff des Patentanspruchs 4.

Ein derartiges Verfahren und eine derartige Vorrichtung sind aus der EP-A-0 094 448 bekannt.

Die bekannte Vorrichtung weist einen Mischtrommel mit einem Rührwerk auf, das so schnell um eine waggerechte Achse rotiert, daß das Schüttgut ringförmig über die innere Umfangsfläche der Trommel verteilt wird. Das Schüttgut wird dabei vom einen Ende der Trommel, an dem es von oben kontinuierlich zugeführt wird, zum anderen Ende transportiert, an dem es unten kontinuierlich abgeführt wird.

US-A-4,058,905 offenbart ein Verfahren zum Erhitzen und Abkühlen von Feststoffen. Bei diesem Verfahren wird Schüttgut auf einem Förderrost kontinuierlich durch eine Aufheizzone und eine dahinter angeordnete Abkühlzone transportiert. In der Aufheizzone wird über dem Schüttgut Heißluft zugeführt, die das Schüttgut und den Förderrost durchströmt. Die durch das Erhitzen des Schüttgutes abgekühlte Luft wird unter dem Förderrost abgesaugt und zur Abkühlzone geleitet. Dort wird sie erneut über dem Schüttgut zugeführt und durchströmt das Schüttgut und den Förderrost. Die durch das Abkühlen des Schüttgutes erhitzte Luft wird unter dem Förderrost abgesaugt, mit einer Heizung weiter erhitzt und zurück zur Aufheizzone geleitet.

Bei der Behandlung spezieller Schüttgüter ist es beispielsweise erforderlich, das Schüttgut zunächst einmal auf eine erhöhte Temperatur von beispielsweise etwa 650° C zu erhitzen und dann auf eine zwar niedrigere, aber immer noch deutlich über Raumtemperatur liegende Temperatur von beispielsweise etwa 170° C abzukühlen, auf der das Schüttgut dann aber gehalten werden muß, d. h. daß diese Temperatur nicht unterschritten werden darf. Die Temperierung muß also so erfolgen, daß die Vorlauftemperatur des Gases möglichst schnell und genau den vorgegebenen Sollwerten folgt.

Da die Behandlung des Schüttgutes in einem geschlossenen Behältnis wie einem Reaktor, der auch Mischwerkzeuge enthalten kann, erfolgt, muß die Wärmezufuhr so steuerbar sein, daß die gewünschten Betriebsbedingungen stets erreicht und eingehalten werden. Bekannte Reaktoren erfüllen diese Bedingungen nicht.

Der Erfindung liegt die Aufgabe zugrunde, bei der Wärmebehandlung von Schüttgut dieses in wirtschaftlicher und sicherer Weise zunächst auf eine stark erhöhte Temperatur aufzuheizen und anschließend auf eine verhältnismäßig hohe Temperatur abzukühlen, ohne Schäden am das Schüttgut aufzunehmenden Behälter wegen unzulänglicher Temperaturführung befürchten zu müssen.

Die Gefahr von Schäden am Behälter ist besonders durch zu hohe Temperaturgefälle am Behälter und die damit verbundene Materialbeanspruchung gegeben.

Diese gestellte Aufgabe wird mit einem Verfahren der eingangs genannten Gattung gelöst, welches die kennzeichnenden Merkmale des Patentanspruches 1 aufweist. Außerdem wird diese Aufgabe mit einer Vorrichtung gelöst, welche die Merkmale des Patentanspruches 4 aufweist.

Vorteilhafte Ausgestaltungen des erfindungsgemäßen Verfahrens und der erfindungsgemäßen Vorrichtung sind Gegenstand der Unteransprüche.

Erfindungsgemäß ist das Gehäuse des Reaktors oder Mischers mit einem Doppelmantel ausgerüstet, der zur Führung der zum Heizen und Kühlen bestimmten Gase dient. Dabei wird das geregelt temperierte Gase, vorzugsweise Luft, in Kreislauf gefahren. In diesem Kreislauf ist eine Klappenstation zur Zugabe von Kaltluft und zur Regelung der im Kreislauf geführten Gasmenge enthalten, ferner ein Ventilator zum Fördern des temperierten Gases wie Luft und ein Erhitzer zum Aufheizen des Gases wie Luft. Ein Meß- und Regelsystem ermöglicht ein gezieltes Erhöhen und Absenken der Temperatur des im Kreislauf geführten Gases.

Bei dem erfindungsgemäßen Verfahren erfolgt die Temperaturregelung nach zwei Gesichtspunkten:
a) In einem Programm ist die Sollwert Temperatur des Schüttgutes vorgegeben. Sie wird mit der von einem Istwert-Thermometer ermittelten Temperatur des Schüttgutes verglichen. Daraus ergibt sich die Stellgröße, die als Sollwert für die tatsächliche Sollwert-Berechnung der Temperatur des Vorlaufes der Zuluft eingeht.
b) Um unzulässige Wärmespannungen am Reaktor zu vermeiden, wird die Differenz zwischen der Temperatur der Zuluft und der Temperatur der Abluft gemessen. Diese Temperaturdifferenz geht in die Berechnung der Führungsgröße für das Heizen und Kühlen unter Berücksichtigung des Sollwertes in einem zweiten Regler ein. Dieser arbeitet bevorzugt als Split-range-Regler, d. h. im oberen Temperaturbereich wird die Heizung geregelt, im unteren Temperaturbereich die Kühlung. Dadurch ist sichergestellt, daß entweder geheizt oder gekühlt wird. Die vorgegebenen Bereiche für die möglichen Sollwerte sind unterschiedlich für Heizen und Kühlen.

Bei der erfindungsgemäßen Vorrichtung ist der für die Gasführung vorgesehene Doppelmantel bevorzugt so ausgebildet, daß Wärmedehnungen durch Kompensatoren aufgefangen und ausgeglichen werden können, nicht zuletzt auch deshalb, weil am Mischer oder Reaktor angeordnete Stutzen und Mannlöcher auch von dem Doppelmantel umschlossen sind. Der Doppelmantel ist bevorzugt so unterteilt, daß das Gas in jedem Teil-Abschnitt separat geführt werden kann. Durch Drosselorgane lassen sich die Gasmengen so einstellen, daß überall ein gleicher Gasstrom herrscht.

Die bei der erfindungsgemäßen Vorrichtung bevorzugt vorgesehene Abgasklappe schließt nicht absolut dicht. Dadurch ist sichergestellt, daß sich im Gaskreislaufsystem kein Überdruck aufbauen kann.

In der Zeichnung ist ein Ausführungsbeispiel einer zum Durchführen des erfindungsgemäßen Verfahrens geeigneten Vorrichtung schematisch dargestellt, und zwar zeigt
- Fig. 1: ein Schalt-Diagramm dieser Vorrichtung,
- Fig. 2: eine Seitenansicht der Vorrichtung,
- Fig. 3: eine Draufsicht der Vorrichtung,
- Fig. 4: eine weitere Seitenansicht der Vorrichtung ähnlich wie in Fig. 2, wobei jedoch weitere Elemente der Vorrichtung zu erkennen sind,
- Fig. 5: eine im Maßstab größere Teilansicht des Mischers der Vorrichtung gemäß Fig. 1 bis 4, woraus insbesondere der Doppelmantel zu erkennen ist, und
- Fig. 6: einen senkrechten Schnitt der Vorrichtung aus Fig. 5.

Ein Mischer 1 mit liegendem Behälter und somit horizontaler Achse 2 und einem Antriebsmotor 3 für ein nicht näher dargestelltes Mischwerk ist mit einem Doppelmantel 4 versehen, der zum Durchleiten von heißem Gas bestimmt ist, mit dessen Hilfe das im Mischer befindliche und dort gegebenenfalls bewegte Schüttgut aufgeheizt und schließlich auf einer verminderten, jedoch noch deutlich über Außentemperatur liegenden Temperatur für eine vorgegebene Behandlungszeit gehalten werden kann. Der Doppelmantel 4 ist so ausgebildet, daß er in den Mischer 1 führende bzw. aus dem Mischer herausführende - in Fig. 1 nicht gezeigte - Stutzen oder sonstige Anschlußelemente umschließt.

Gemäß Fig. 1 ist der Doppelmantel 4 im Inneren durch eine kreisscheibenförmige Zwischenwand 5 in zwei den trommelförmigen Behälter des Mischers 1 ringförmig umgebende Abschnitte 6 und 7 unterteilt. Jeder dieser ringförmigen Abschnitte 6 und 7 ist jeweils mit einem Einlaßstutzen 8 und einem Auslaßstutzen 9 für als Wärmeträger dienendes heißes Gas, das vorzugsweise Luft ist, versehen.

Jedem Einlaßstutzen 8 ist eine die Einlaßmenge des Gases regelnde Klappe 10 vorgeschaltet. Die Klappen 10 der beiden Einlaßstutzen sind individuell steuerbar. Die von jeder Klappe 10 durchgelassene Gasmenge wird von einem nachgeschalteten Fühler 11 erfaßt. Nach den vom jeweiligen Fühler 11 ermittelten Werten wird die diesem Fühler vorgeschaltete Klappe 10 gesteuert. Um einen gleichmäßigen Gasdurchfluß im vorderen und hinteren Bereich des Doppelmantels 4 einstellen zu können, ist in jedem Einlaßstutzen 8 jeweils ein von Hand verstellbares Luftleitblech 43 angeordnet, das um eine horizontale Achse 44 mittels eines Handrades 45 verstellt werden kann.

Die in den Einlaßstutzen 8 angeordneten Luftleitbleche 43 können in Stirnansicht winkelförmig ausgeführt sein, wie Fig. 6 zeigt. Sie können aber auch jede andere Form aufweisen, beispielsweise auch ein einfaches plattenförmiges Blech sein.

Damit sich zwischen dem trommelförmigen Behälter 48 des Mischers 1 und dem diesen umschließenden Doppelmantel 4 keine Spannungen durch Temperaturunterschiede aufbauen können, ist der Doppelmantel 4 mit seinen Enden über Kompensatoren 49 auf dem Behälter des Mischers 1 angeordnet, welche aus aus Metall-Blech gebogenen Faltenbälgen bestehen. Derartige Faltenbälge können auch zwischen den Einlaß- und Auslaßstutzen und weiteren in den Behälter 48 des Mischers 1 und/oder den Doppelmantel 4 führenden Stutzen vorgesehen sein. Diese Kompensatoren 49 gewährleisten eine dichte, jedoch spannungsfreie Verbindung zwischen dem Behälter 48 und dem auf diesem angeordneten Doppelmantel 4.

Dem zum indirekten Heizen und Kühlen des Mischers 1 verwendetes Gas kann durch eine Leitung 12 kühles Gas wie Frischluft zugeführt werden, wobei die zugeführte Menge Fischluft durch ein in der Leitung 12 angeordnetes Regelorgan 13 gesteuert wird. Die zugeführte Frischluft gelangt durch eine Leitung 14 zu einem Gebläse oder Verdichter 15, der mit einem Motor 16 versehen ist und für die Umwälzung der in die Leitung 14 gelangten Luft sorgt. Der Verdichter 15 ist über eine Zwischenleitung 17 mit einem als Heizeinrichtung dienenden Wärmetauscher 18 verbunden.

Der Wärmetauscher 18 enthält beim dargestellten Ausführungsbeispiel eine von einer elektrischen Energiequelle 19 erhitzte Heizschlange 20, über welche die durch die Zwischenleitung 17 herangeführte Luft strömt, um auf die gewünschte Betriebstemperatur aufgeheizt zu werden. Die Heizeinrichtung kann auch nach einem anderen Funktionsprinzip ausgeführt sein, z. B. als direkt befeuerbarer Gaserhitzer.

Die im Wärmetauscher 18 aufgeheizte Luft strömt durch eine weitere Leitung 21 zu einem Verteiler 22, der zu den beiden Klappen 10 und damit zu den beiden Einlaßstutzen 8 des Doppelmantels 4 führt.

An die beiden Auslaßstutzen 9 ist ein Sammler 23 angeschlossen, der die aus dem Doppelmantel 4 abströmenden Teilluftmengen in eine gemeinsame Auslaßleitung 24 leitet. In diese Auslaßleitung 24 ist ein steuerbares Regelorgan 25 eingebaut, das zusammen mit den Regelorganen 26 und 13 die Menge der aus der Auslaßleitung 24 ausströmenden Abluft steuert.

Vor dem Regelorgan 25 ist an die Auslaßleitung 24 die Leitung 14 angeschlossen, welche ein weiteres steuerbares Regelorgan 26 enthält, das zwischen der Auslaßleitung 24 und der Stelle angeordnet ist, an der die das Regelorgan 13 enthaltende Leitung 12 für die Zufuhr von Frischluft in die Leitung 14 mündet.

An die vom Wärmetauscher 18 zum Doppelmantel 4 führende Leitung 21 ist ein Temperaturfühler 27 angeschlossen, der die Temperatur der durch die Leitung 21 strömenden erhitzten Luft erfaßt. An die Auslaßleitung 24 ist ein weiterer Temperaturfühler 28 angeschlossen, der die Temperatur der durch die Auslaßleitung 24 strömenden Abluft erfaßt. Die beiden Temperaturfühler 27 und 28 sind über ein die Temperaturdifferenz erfassendes Schaltelement 29 untereinander elektrisch verknüpft.

An den Innenraum des Mischers 1 ist schließlich ein weiterer Temperaturfühler 33 angeschlossen, welcher die im Inneren des Mischers 1 herrschende Temperatur und insbesondere die Temperatur des im Mischer 1 befindlichen Schüttgutes erfaßt. Dieser Temperaturfühler ist mit einem Sollwert-Istwert-Schaltelement 34 elektrisch verknüpft, das die mit dem Temperaturfühler 33 erfaßten Temperaturwerte mit einem beispielsweise durch ein Programm vorgegebenen Sollwert für die Temperatur vergleicht. Dieses Schaltelement 34 ist mit dem zur Berechnung vorgesehenen Schaltkreis 32 elektrisch verbunden und gibt die gegebenenfalls ermittelten Differenzen zwischen Sollwert und Istwert an diesen Schaltkreis weiter.

An den der Berechnung dienenden Schaltkreis 32 ist ein nach dem Split-range-Prinzip arbeitender Regler 35 elektrisch angeschlossen, mit dem auch der an der Zulauf-Leitung 21 zugeordnete Temperaturfühler 27 elektrisch verbunden ist. Dieser Split-range-Regler arbeitet derart, daß bei negativer Regelabweichung die Heizung und bei positiver Regelabweichung die Kühlung der zum Heizen und Kühlen verwendeten umgewälzten Luft geregelt wird.

Der Split-range-Regler 35 ist elektrisch einerseits mit den Regelorganen 13, 25 und 26 und andererseits mit der Energiequelle 19 des Wärmetauschers 18 elektrisch verbunden. Somit kann er eine der gewünschten Arbeitstemperatur entsprechende Steuerung der Regelorgane und damit der geregelten Zufuhr von Frischluft und der geregelten Rückleitung von Abluft vornehmen und andererseits die in den Wärmetauscher 18 eingegebene Heizenergie steuern.

Von einem Programm wird der Sollwert für die Temperatur des Schüttgutes in das Schaltelement 34 eingegeben. Dieser Sollwert wird in dem Schaltelement 34 mit dem von dem Temperaturfühler 33 erfaßten Istwert der im Mischer 1 herrschenden Temperatur des Schüttgutes verglichen. Aus dem so gewonnenen Vergleichswert wird der Sollwert für die Temperatur des durch die Leitung 21 zum Doppelmantel 4 strömenden erhitzten Gases berechnet. Entsprechend dem Sollwert wird sowohl die von der Energiequelle 19 abgegebene Heizenergie als auch die Steuerung am Zulauf, Auslauf und Zwischenlauf mittels der Regelorgane 13, 25 und 26 geregelt.

Um den Mischer 1 nicht zu ungleichmäßig aufzuheizen, wird die Differenz zwischen der Einlaß- und Auslaßtemperatur mit Hilfe der Temperaturfühler 27 und 28 gemessen. Der vom Schaltelement 29 ermittelte Differenzwert geht in die Berechnung der Führungsgröße für das Heizen und Kühlen des Mischers 1 unter Berücksichtigung des vom Schaltelement 34 ermittelten Sollwertes und in den Regler 35 ein.

Dieser ist, wie gesagt, ein Split-range-Regler, der im oberen Bereich die Heizung und im unteren Bereich die Kühlung regelt. Dadurch ist sichergestellt, daß entweder nur geheizt oder nur gekühlt werden kann.

Fign. 2 bis 4 zeigen ein Ausführungsbeispiel für eine Anlage, die nach dem Schaltschema aus Fig. 1 aufgebaut ist und arbeitet. Für die Aufgabe des im Mischer 1 zu behandelnden Schüttgutes ist ein siloartiger Aufgabebehälter 36 vorgesehen, der über einen Anschlußstutzen 37, welcher einen nicht dargestellten Verschluß enthält, in den Mischer 1 mündet. Neben dem Aufgabebehälter 36 ist ein nach oben führender zweiter Aufgabetrichter 38 angeordnet.

An die tiefste Stelle des Mischers 1 ist ein Auslaßtrichter 39 angebaut, der in ein Fallrohr 40 mündet. Der Auslaßtrichter ist ebenfalls mit einem nicht dargestellten Verschluß versehen, damit aus dem Mischer 1 Mischgut erst dann abgeführt werden kann, wenn dieses ausreichend beheizt und gekühlt worden ist.

In Fign. 5 und 6 ist der einen Doppelmantel 4 aufweisende Mischer 1 im einzelnen und etwas genauer als in den vorhergehenden Figuren dargestellt. Dabei ist erkennbar, daß der Antriebsmotor 3 mit der Welle 41 für das im Behälter 48 des Mischers 1 vorgesehene Mischwerk über ein Zwischengetriebe 42 verbunden ist.

## Patentansprüche

1. Verfahren zum Erhitzen von Schüttgut auf hohe Temperaturen, bei dem das Schüttgut in einem geschlossenen Behälter (1) auf eine erwünschte hohe Temperatur mittels eines im Ereislauf geführten Gases aufgeheizt wird, das außen am Behälter (1) entlangströmt,
dadurch **gekennzeichnet**, daß
- nach dem Aufheizen das Schüttgut in dem Behälter (1) auf eine erwünschte niedrige Temperatur mittels des im Kreislauf geführten Gases abgekühlt wird; und
- beim Aufheizen und beim Abkühlen des Schüttgutes die Temperatur des Gases in Abhängigkeit von der Temperatur des Schüttgutes und in Abhängigkeit von der Differenz zwischen der Vorlauf- und der Rücklauftemperatur des Gases geregelt wird.

2. Verfahren nach Anspruch 1, dadurch **gekennzeichnet**, daß beim Abkühlen des Schüttgutes, insbesondere auf eine weit über Außentemperatur liegende Temperatur, dem Gas kaltes Gas beigemischt und dabei überschüssiges Gas aus dem Kreislauf abgelassen wird.

3. Verfahren nach Anspruch 1 oder 2, dadurch **gekennzeichnet**, daß die Temperaturdifferenz auf maximal etwa 100 °C begrenzt ist.

4. Vorrichtung zum Erhitzen von Schüttgut auf hohe Temperaturen, insbesondere zur Durchführung des Verfahrens nach Anspruch 1, mit:
- einem Behälter (1) zur Aufnahme des Schüttgutes, der einen Doppelmantel (4) aufweist;
- einem an den Doppelmantel (4) angeschlossenen und so einen Kreislauf bildenden Leitungssystem (14, 17, 21, 24) für ein als Warmeträger dienendes Gas;
- einer in das Leitungssystem (14, 17, 21, 24) eingefügten Heizung (18, 19, 20) zum Erhitzen des Gases; und
- einem in das Leitungssystem (14, 17, 21, 24) eingefügten Gebläse (15, 16),
**gekennzeichnet** durch
- eine in das Leitungssystem (14, 17, 21, 24) eingefügte Klappenstation (13, 25, 26) zum Zuführen und Vermischen von kühlem Gas mit dem im Leitungssystem (14, 17, 21, 24) vorhandenen Gas und zum Ableiten von überschüssigem Gas aus dem Leitungssystem (14, 17, 21, 24);
- Temperaturfühler (27, 28, 33) in der mit dem Doppelmantel (4) verbundenen Zu- und Rückleitung (21, 24) des Leitungssystems (14, 17, 21, 24) und in dem Behälter (1); und
- eine mit den Temperaturfühlern (27, 28, 33) verbundene Einrichtung (29, 32, 34, 35) zum Halten der Temperatur im Behälter (1) auf einem Sollwert durch Regeln der Klappenstalion (13, 25, 26) und der Heizung (18, 19, 20) in Abhängigkeit von der Temperatur im Behälter (1) und der Differenz zwischen den Temperaturen in der Zu- und Rückleitung (21, 24).

5. Vorrichtung nach Anspruch 4, dadurch **gekennzeichnet**, daß ein Programmspeicher vorgesehen ist, der zuerst einen hohen und dann einen niedrigen Sollwert an die Regeleinrichtung (29, 32, 34, 35) abgibt, die so ausgebildet ist, daß bei Anliegen des hohen Sollwertes nur die Heizung (18, 19, 20) und bei Anliegen des niedrigen Sollwertes nur die Klappenstation (13, 25, 26) geregelt wird.

6. Vorrichtung nach Anspruch 4 oder 5, dadurch **gekennzeichnet**, daß der Doppelmantel (4) in wenigstens zwei parallel zueinander geschaltete Teilbereiche (6, 7) unterteilt ist, von denen jeder mit einer verstellbaren Durchstromsteuerung (10, 11) versehen ist.

7. Vorrichtung nach einem der Ansprüche 4 bis 6, **gekennzeichnet** durch ein in dem Behälter (1) angeordnetes Rühr- oder Schleuderwerk (2, 3) zum Umwälzen des Schüttgutes.

## Claims

1. Method of heating bulk goods to high temperatures, in which the bulk goods are heated in a closed vessel (1) to a desired high temperature by means of a gas conducted in a circular path and flowing along outside the vessel (1),
characterised in that,
- after the heating, the bulk goods in the vessel (1) are cooled to a desired lower temperature by means of the gas conducted in the circuit;
and
- in the heating and on the cooling of the bulk goods the temperature of the gas is regulated depending on the temperature of the bulk goods and depending on the difference between the entry temperature and the return flow temperature of the gas.

2. Method according to the claim 1, characterised in that in the cooling of the bulk goods, in particular to a temperature lying substantially above the temperature of the surroundings, cold gas is added into the gas and excess gas is extracted from the circuit.

3. Method according to claim 1 or 2, characterised in that the temperature difference is limited to a maximum of about 100°C.

4. Apparatus for heating bulk goods to high temperatures, in particular for carrying out the method according to claim 1, with:
- a vessel (1) for receiving the bulk goods and having a double wall (4);
- a pipe system (14, 17, 21, 24) for a gas serving as a heat transfer medium and connected to the double wall (4) to form a circuit;
- heating means (18, 19, 20) inserted in the pipe system (14, 17, 21, 24) for heating the gas; and
- a blower (15, 16) inserted in the pipe system (14, 17, 21, 24),
characterised by
- a flap valve station (13, 25, 26) inserted in the pipe system (14, 17, 21, 24) for supplying and mixing cool gas with the gas present in the pipe system (14, 17, 21, 24) and for extracting excess gas from the pipe system (14, 17, 21, 24);
- temperature sensors (27, 28, 33) in the feed and return pipe (21, 24) of the pipe system (14, 17, 21, 24) connected to the double wall (4) and in the vessel (1); and
- a device (29, 32, 34, 35) connected to the temperature sensors (27, 28, 33) for maintaining the temperature in the vessel (1) at a desired value by regulating the flap valve stations (13, 25, 26) and the heating means (18, 19, 20) depending on the temperature in the vessel (1) and the difference between the temperatures in the feed and return pipe (21, 24).

5. Apparatus according to claim 4, characterised in that a programme store is provided, delivering first a high and then a low desired value to the regulating device (29, 32, 34, 35), which is constructed so that on the presence of the high desired value only the heating (18, 19, 20) is regulated and on the presence of the low desired value only the flap valve station (13, 25, 26) is regulated.

6. Apparatus according to claim 4 or 5 characterised in that the double wall (4) is split into at least two partial regions (6, 7) connected in parallel, each of which is provided with an adjustable throughput control (10, 11).

7. Apparatus according to one of claims 4 to 6 characterised by a stirring tool or centrifuge arrangement (2, 3) arranged in the vessel (1) for circulating the bulk goods.

## Revendications

1. Procédé de chauffage de produits en vrac à de hautes températures, dans lequel le produit en vrac est chauffé dans un récipient fermé (1) et porté à la température élevée voulue au moyen d'un gaz reconduit en circuit, qui s'écoule à l,extérieur le long du récipient (1),
caractérisé en ce que
- après le chauffage, le produit en vrac contenu dans le récipient (1) est refroidi à une température souhaitée plus faible au moyen du gaz reconduit en circuit; et que
- lors du chauffage et lors du refroidissement du produit en vrac, la température du gaz est réglée en fonction de la température du produit en vrac et en fonction de la différence entre les températures aller et retour du gaz.

2. Procédé selon la revendication 1, caractérisé en ce que, lors du refroidissement du produit en vrac, notamment à une température située largement au-dessus de la température extérieure, du gaz froid est ajouté au gaz, du gaz excédentaire étant alors évacué du circuit.

3. Procédé selon l'une des revendications 1 ou 2, caractérisé en ce que la différence de température est limitée à une valeur maximale d'environ 100° C.

4. Dispositif pour le chauffage de produits en vrac à de hautes températures, en particulier pour la mise en oeuvre du procédé selon la revendication 1, comprenant:
- un récipient (1) destiné à accueillir le produit en vrac, comprenant une double-enveloppe (4);
- un système de conduites (14, 17, 21, 24) relié à la double-enveloppe (4) et formant ainsi un circuit pour un gaz servant d'agent caloporteur;
- un chauffage (18, 19, 20) inséré dans le système de conduites (14, 17, 21, 24) et destiné à chauffer le gaz; et
- une machine soufflante (15, 16) insérée dans le système de conduites (14, 17, 21, 24);
caractérisé par:
- un poste de vannes (13, 25, 26) inséré dans le système de conduites (14, 17, 21, 24), permettant d'acheminer et de mélanger du gaz froid au gaz présent dans le système de conduites (14, 17, 21, 24), et d'évacuer du gaz excédentaire du système de conduites (14, 17, 21, 24);
- des capteurs de température (27, 28, 33) disposés dans les conduites d'alimentation et de retour (21, 24) reliées à la double-enveloppe (4), appartenant au système de conduites (14, 17, 21, 24), et dans le récipient (1); et par
- un dispositif (29, 32, 34, 35) relié aux capteurs de température (27, 28, 33), destiné à maintenir la température régnant dans le récipient (1) à une valeur consigne grâce au réglage du poste de vannes (13, 25, 26) et du chauffage (18, 19, 20) en fonction de la température régnant dans le récipient (1) et de la différence entre les températures régnant dans les conduites d'alimentation et de retour (21, 24).

5. Dispositif selon la revendication 4, caractérisé en ce qu'une mémoire programme est prévue, qui communique d'abord une valeur de consigne élevée, et ensuite une valeur de consigne plus basse au dispositif régulateur (29, 32, 34, 35), ce dispositif étant configuré de manière telle qu'en présence d'une consigne élevée, seul le chauffage (18, 19, 20) soit réglé, et qu'en présence d'une consigne peu élevée, seul le poste de vannes (13, 25, 26) soit réglé.

6. Dispositif selon la revendication 4 ou 5, caractérisé en ce que la double-enveloppe (4) est divisée en au moins deux sections partielles (6, 7) disposées parallèlement l'une à l'autre, chacune d'elles étant pourvue d'un régulateur de débit réglable (10, 11).

7. Dispositif selon l'une des revendications 4 ou 6, caractérisé par un mécanisme agitateur ou centrifuge (2, 3) disposé à l'intérieur du récipient (1), destiné à remuer le produit en vrac.
